# EUROPÄISCHE PATENTSCHRIFT

(11) **EP 0 741 531 B1**
(45) Veröffentlichungstag und Bekanntmachung des Hinweises auf die Patenterteilung: **25.03.1998**
(21) Anmeldenummer: 95905009.7
(22) Anmeldetag: 13.01.1995
(51) Int. Cl.: A45B 23/00, A45B 25/14

(54) **STANDSCHIRM**
SUNSHADE
PARASOL

(30) Priorität: 03.03.1994 CH 631/94
(43) Veröffentlichungstag der Anmeldung: 13.11.1996
(73) Patentinhaber: GLATZ AG, CH-8500 Frauenfeld (CH)
(72) Erfinder: GLATZ, Gustav Adolf, CH-8500 Frauenfeld (CH)
(74) Vertreter: Schmauder, Klaus Dieter
(86) Internationale Anmeldenummer: CH9500009
(87) Internationale Veröffentlichungsnummer: WO9523532

(56) Entgegenhaltungen:
- EP-A- 0 387 965
- DE-A- 3 339 163
- DE-U- 9 306 925

## Beschreibung

Die Erfindung betrifft einen Standschirm gemäss Oberbegriff des Anspruches 1.

Ein Standschirm der eingangs genannten Art ist beispielsweise aus der EP-PS 0 387 965 bekannt. Bei diesem Standschirm wird das innere Ende eines aus- und einfahrbaren Auslegers durch einen langen Schlitz im Mast in dessen Innere geführt und mit einer Antriebsvorrichtung verbunden, die aus einem Umlauforgan besteht, welches mittels eines Handkurbeltriebes angetrieben wird. Zum Öffnen des Schirmes dient ein Zugorgan beziehungsweise ein Zugseil, welches an dem dem Mast zugewandten inneren Ende fest mit dem Hast verbunden ist. Von dort verläuft das Zugorgan zum und durch den hohlen Ausleger bis an dessen äusseres Ende, wo das Zugorgan gegen einen oberen hohlen Schirmstock umgelenkt wird. Das Zugorgan ist an seinem äusseren Ende mit einem weiteren unteren Schirmstock verbunden, an dessen unterem Ende Stützstreben angelenkt sind, die wiederum gelenkig mit Dachstangen verbunden sind, die im oberen Bereich des oberen Schirmstockes an einer Krone angelenkt sind. Beim Ausfahren des Auslegers durch Hochschieben des inneren Endes des Auslegers wird das Zugorgan automatisch gegen den Mast nachgezogen, wodurch der untere Schirmstockteil teleskopartig in den oberen Schirmstockteil einfährt und der Schirm geöffnet wird. Der untere Schirmstockteil gelangt dann oberhalb der Krone in den Bereich einer gelenkigen Verbindung zwischen dem oberen Schirmstock und dem Ausleger und arretiert dadurch diese Gelenkverbindung.

Bei diesem Standschirm ergeben sich die Nachteile, dass der Mast durch den langen Führungsschlitz geschwächt ist, wodurch seine Biege- und Torsionssteifigkeit reduziert sind, so dass einerseits eine Knickgefahr und andererseits die Gefahr des Verdrehens bei Windbelastungen bestehen. Ausserdem liegt das Zugorgan zum Öffnen und Schliessen des Schirmes frei zugänglich an der Aussenseite des Mastes, so dass es der Gefahr von Beschädigungen ausgesetzt ist. Ausserdem ist eine Schrägstellung des Schirmes durch Verstellen des Auslegers nicht möglich, da zum Öffnen des Schirmes der Ausleger stets voll ausgefahren werden muss.

Aufgabe der Erfindung ist es, einen Standschirm der eingangs genannten Art weiter zu verbessern.

Die Aufgabe wird erfindungsgemäss gelöst durch die kennzeichnenden Merkmale des Anspruches 1.

Durch die gemäss Anspruch 1 beschriebenen zwei mit Abstand von einander angeordneten profilierten Führungsbahnen für die am inneren Ende des Auslegers angeordneten Führungselemente wird die Quersteifigkeit des Auslegers am Masten verbessert, so dass der Ausleger und damit auch der Standschirm widerstandsfähiger gegen Windbelastungen sind.

Durch die gemäss Anspruch 8 vorgesehene Kombination der Ausleger-Antriebsvorrichtung zum Verschieben des inneren Endes des Auslegers und der Schirm-Antriebsvorrichtung ergibt sich ein verbesserter und zuverlässigerer Antrieb des Standschirmes, der noch verschiedene Ausgestaltungsmöglichkeiten zulässt.

Vorteilhafte Ausgestaltungen des Standschirmes sind in den Ansprüchen 2 bis 17 beschrieben.

Der Mast kann aus einem Vollprofil bestehen, vorteilhafter ist jedoch die Ausbildung nach Anspruch 2. Der geschlossene Hohlquerschnitt vermittelt nicht nur gute Biege- und Torsionssteifigkeit, sondern führt neben einer Gewichtseinsparung auch zur Möglichkeit Antriebs- und/oder Steuerelemente innerhalb des Mastes unterzubringen. Letzteres ist zum Schutz der Bauteile und/oder aus ästhetischen Gründen von Vorteil

Für die Ausgestaltungen der Führungsbahnen ergeben sich die verschiedensten Möglichkeiten. So können die Führungsbahnen beispielsweise offene Rollen- oder Gleitbahnen sein, an denen die Führungselemente mit einer den Hast umgreifenden Manschette gehalten sind. Auch Schwalbenschwanzführungen sind möglich. Besonders bevorzugt ist jedoch eine Ausgestaltung nach Anspruch 3.

Auch für die Ausgestaltung des Hohlprofilquerschnittes des Mastes sind verschiedene Profilformen möglich, so beispielsweise ein Rundprofil mit Abflachungen an den Führungsbahnen oder ein mehreckiges Profil, wobei die Ausgestaltung nach Anspruch 4 besonders bevorzugt wird.

In einfachster Form kann das innere Ende des Auslegers direkt ein Führungselement tragen, vorteilhafter ist jedoch eine Ausgestaltung nach Anspruch 5, wodurch die Stabilität und die Führungseigenschaften des Auslegers am Mast verbessert sind.

Für die Ausgestaltung der Antriebsvorrichtungen ergeben sich verschiedene Möglichkeiten. Der Anspruch 6 beschreibt eine besonders einfache Ausbildung der Ausleger-Antriebsvorrichtung, die einerseits den Mastquerschnitt so wenig wie möglich schwächt und andererseits dem Umlauforgan optimalen Schutz verleiht.

Besonders vorteilhaft ist auch eine Ausbildung nach Anspruch 7, da durch die Neigung des Mastes nach rückwärts die Anordnung so getroffen werden kann, dass der Schwerpunkt des geschlossenen Schirmes über dem Verankerungsbereich des Mastes am Boden kommt. Daraus resultiert der Vorteil, dass das Kippmoment des Standschirmes in geschlossenem Zustand möglichst klein ist. Ausserdem wird das Anlegen des Schirmes gegen den Mast unterstützt und damit ein Auseinanderfallen des geschlossenen Schirmes verhindert. Die Schräglage des Mastes verbessert auch die Erscheinungsform des Standschirmes sowohl in geschlossenem wie geöffnetem Zustand und kaschiert ein etwaiges Biegen des Mastes bei geöffnetem Schirm.

Die Schirm-Antriebsvorrichtung kann mit einem eigenen Antrieb, beispielsweise einer eigenen Handkurbel oder einem eigenen Motor ausgestattet sein, vorteilhaft ist jedoch die erfindungsgemässe Ausbildung nach Anspruch 8, wonach die Schirm-Antriebsvorrichtung mit der Ausleger-Antriebsvorrichtung kombiniert ist.

Eine zweckmässige Ausgestaltung der Ausleger-Antriebsvorrichtung umschreibt der Anspruch 9 und deren besonders vorteilhafte Weiterbildung ist in Anspruch 10 beschrieben. Mittels der Spindel lassen sich je nach Steigung des Gewindes einerseits die erforderlichen Antriebskräfte optimal einstellen und/oder andererseits eine Selbsthemmung des Gewindes erzielen, wodurch auf Bremsen und dergleichen verzichtet werden kann.

Für die Ausbildung der Schirm-Antriebsvorrichtung ergeben sich verschiedene Möglichkeiten. Eine besonders vorteilhafte Ausbildung ist in Anspruch 11 umschrieben, die einerseits eine optisch nicht störende und andererseits gegen Beschädigung geschützte Führung des Zugorganes ermöglicht. Dabei kann das Zugorgan gemäss Anspruch 12 direkt mit dem Umlauforgan gekoppelt sein oder indirekt, indem es beispielsweise an einem für das Umlauforgan und das Zugorgan gemeinsamen Antriebsglied angeschlossen ist.

Der Anspruch 13 beschreibt eine bevorzugte Weiterbildung des Standschirmes, die es ermöglicht, bei geöffnetem Schirm den Ausleger zu verstellen, um dadurch die Lage des Schirmes zu ändern, beispielsweise wechselndem Sonnenstand anzupassen. Eine vorteilhafte Ausgestaltung der Vorrichtung zum lösbaren Arretieren des Zugorganes ist in Anspruch 14 beschrieben.

Besonders vorteilhaft ist eine Weiterbildung des Standschirmes nach Anspruch 15, die das Öffnen und Spannen des Schirmes verbessert. Eine besonders einfache Lösung der Kompensationsvorrichtung ist in Anspruch 16 enthalten.

Zum schwenkbaren Anordnen und Arretieren des Schirmes am äusseren Ende des Auslegers gibt es die verschiedensten Möglichkeiten. Der Anspruch 17 beschreibt eine besonders einfache Lösungsvariante.

Ausführungsbeispiele des erfindungsgemässen Standschirmes werden nachfolgend anhand der Zeichnungen näher beschrieben, dabei zeigen:
- Figur 1: Einen Standschirm in geöffnetem Zustand, in Seitenansicht und teilweise geschnitten;
- Figur 2: den Standschirm der Figur 1 in geschlossener Stellung und mit abgenommener Dachhaut, in Seitenansicht und teilweise geschnitten;
- Figur 3: den Mast des Standschirmes im Ausschnitt, im Längsschnitt und in grösserem Massstab;
- Figur 4: den Mast der Figur 3 im Schnitt IV-IV der Figur 3;
- Figur 5: das Hohlprofil des Mastes im Detail;
- Figur 6: die Anschlussstelle der Verbindungsstrebe am Ausleger, teilweise geschnitten und in grösserem Massstab;
- Figur 7: den am Ausleger angeordneten Schirm im Ausschnitt, teilweise geschnitten und in grösserem Massstab;
- Figur 8: den Mast eines weiteren Standschirmes, im Ausschnitt und im Längsschnitt;
- Figur 9: eine Arretiervorrichtung gemäss dem Schnitt IX-IX der Figur 8; und
- Figur 10 bis 12: weitere Hohlprofile für einen Masten, im Ausschnitt.

Der in den Figuren 1 und 2 in Gesamtansicht und in den Figuren 3 bis 7 im Detail gezeigte Standschirm weist einen Ständer 2 auf, der einen im Boden 4 direkt oder indirekt verankerbaren Mast 6 enthält. Der Mast ist vorzugsweise um 7° derart nach hinten geneigt angeordnet, dass sich der Schwerpunkt des geschlossenen Standschirmes gemäss Figur 2 über der Verankerungsstelle des Mastes am Boden befindet. Am Mast 6 stützt sich das innere Ende 8 eines Auslegers 10 ab, dessen äusseres Ende 12 einen Schirm 14 trägt. Zwischen dem Ausleger 10 und dem oberen Ende 16 des Mastes 6 ist eine Verbindungsstrebe 18 jeweils gelenkig gelagert. Eine im Mast 6 angeordnete Ausleger-Antriebsvorrichtung 20 ist mit einem Führungselement 22 am inneren Ende 8 des Auslegers 10 verbunden, um dieses Ende längs des Mastes auf und ab zu verschieben, um den Ausleger einerseits in die in Figur 1 gezeigte ausgefahrene Stellung und andererseits in die in Figur 2 eingefahrene Stellung und beliebige Zwischenstellungen zu bewegen. Diese Bewegungen sind wie das Öffnen und Schliessen des Schirmes ohne Behinderung durch Tische und Stühle möglich.

Der Standschirm enthält ausserdem eine Schirm-Antriebsvorrichtung 24, die ein Zugorgan 26 aufweist, dessen inneres Ende 28 innerhalb des Mastes 6 endigt. Von dort verläuft das Zugorgan 26 über ein Umlenkorgan 30 am oberen Ende des Mastes 6 in und durch die Verbindungsstrebe 18 (Figur 3), weiter über ein Umlenkorgan 32 am Gelenk 34 zwischen der Verbindungsstrebe 18 und dem Ausleger 10 (Figur 6) in letzteren und durch den Ausleger 10 bis an das vordere Ende desselben. Ein weiteres Umlenkorgan 36 führt das Zugorgan 26 durch das Innere eines hohlen Schirmstockes 38 zu einem Dorn 40, der unterhalb des Schirmstockes 38 angeordnet ist wie insbesondere aus Figur 7 hervorgeht. Der Dorn 40 trägt eine Rosette 42, an der Stützstreben 44 angelenkt sind, die wiederum gelenkig mit Dachstangen 46 in Verbindung stehen, welche an ihrem inneren Ende an einer Krone 48 gelenkig angeordnet sind, die im oberen Bereich des Schirmstockes 38 befestigt ist. Die Dachstangen 46 tragen eine Dachhaut 50 des Schirmes. Der Schirmstock 38 ist oberhalb der Krone 48 an einer bezüglich des Auslegers 10 exzentrisch angeordneten Schwenkachse 52 verschwenkbar gelagert, wobei der Schirmstock etwa um die Exzentrizität e der Schwenkachse 52 zur Auslegerachse 54 verlängert ist und an seinem oberen Ende eine Umlenkrolle 56 trägt, über die das Zugorgan 26 geführt ist. Der Ausleger 10 selbst trägt ebenfalls eine Umlenkrolle 58, über die das Zugorgan 26 verläuft. Beide Umlenkrollen 56, 58 bilden zusammen das oben erwähnte Umlenkorgan 36. Bei gelöstem Zugorgan 26 nimmt der Schirm die in Figur 2 gezeigte eingeklappte Stellung ein. Beim Anziehen des Zugorgans 26 wandert der Dorn 40 gegen das untere Ende des Schirmstockes 38 und steht dort an, wodurch die Stützstreben 44 die Dachstangen 46 in die geöffnete Stellung des Schirmes spreitzen und gleichzeitig wird der Schirmstock 38 um die Schwenkachse 52 geschwenkt, bis das obere Ende des Schirmstockes 38 am Ausleger 10 anliegt und durch eine Spannung im Zugorgan dort gehalten wird. Mittels einer Stellschraube 60 kann die Stellung des Schirmes 14 bezüglich des Ständers 2 eingestellt werden.

Die Figuren 3 bis 5 zeigen Einzelheiten des Hohlprofils des Mastes 6 sowie der Abstützung und des Antriebes des inneren Endes 8 des Auslegers 10 am Mast 6. Der Mast 6 weist ein geschlossenes Hohlprofil 62 mit einem quadratischen Querschnitt auf. Auf einer Seite des Hohlprofiles sind zwei mit Abstand d voneinander angeordnete Führungsbahnen 64, 66 angeordnet, in die jeweils Führungselemente 22 eingreifen. Jede Führungsbahn 64, 66 enthält in der Führungsebene und quer zur Führungsrichtung ausgerichtete Führungsnuten 64a, 64b beziehungsweise 66a, 66b, die gegeneinander beziehungsweise voneinander weisen. Die Führungselemente bestehen im vorliegenden Fall aus Führungsrollen 68a, 68b beziehungsweise 70a, 70b, die hintereinander liegend in den Führungsbahnen 64, 66 angeordnet sind und an einem Führungsschlitten 72 gelagert sind, der zwei Wangen 74, 76 aufweist, zwischen denen das innere Ende 8 des Auslegers 10 an einem Bolzen 78 verschwenkbar gelagert ist. Der Führungsschlitten 72 weist einen ersten Fussteil 80a zur Aufnahme der Führungsrollen 68a und 70a und einen zweiten Fussteil 80b zur Aufnahme der weiteren Führungsrollen 68b und 70b auf, wobei die Fussteile 80a, 80b über eine Stellschraube 82 miteinander verbunden sind, die zum Spannen des später noch beschriebenen Umlauforganes 84 der Ausleger-Antriebsvorrichtung 20 dient.

Die Ausleger-Antriebsvorrichtung 20 enthält das bereits erwähnte Umlauforgan 84, welches mit äusseren Enden 86a, 86b an den Fussteilen 80a und 80b des Führungsschlittens 72 angeschlossen sind. Das Umlauforgan 84, das beispielsweise im vorliegenden Fall ein Umlaufseil ist, ist in einer Führungsbahn 66 längs des Mastes geführt und gelangt über eine obere Umlenkrolle 88 und Durchgangsöffnung 90 ins Innere des Mastes 6. Am unteren Ende erfolgt die Umlenkung analog durch eine Umlenkrolle 92 und eine weitere Durchgangsöffnung 94 im Querschnitt des Mastes. Die inneren Enden 86a, 86b des Umlauforganes 84 sind an einer Gewindenuss 98 fixiert, die auf einer Spindel 100 angeordnet ist. Die Spindel wird angetrieben von einem über eine Bremsvorrichtung 101, wie beispielsweise eine nicht näher dargestellte Schleuderbremse, und ein Getriebe 102 angeschlossenen Elektromotor 104. Eine solche Antriebseinheit ist in der WO 92/14377 näher beschrieben. Das Gewinde der Spindel 100 und/oder das Getriebe 102 können auch so ausgestaltet sein, dass sie selbsthemmend sind, so dass eine Bremsvorrichtung nicht erforderlich ist. Anstelle oder zusätzlich zum Elektromotor 104 kann die Ausleger-Antriebsvorrichtung noch mit einer abnehmbaren Handkurbel 106 ausgestattet sein.

Die Schirm-Antriebsvorrichtung 24 und die Ausleger-Antriebsvorrichtung 20 sind miteinander kombiniert, so dass bei der Betätigung der Ausleger-Antriebsvorrichtung 20 auch die Schirm-Antriebsvorrichtung 24 betätigt wird, das bedeutet, dass beim Ausfahren des Auslegers 10 gleichzeitig der Schirm 14 geöffnet wird beziehungsweise beim Einfahren des Auslegers 10 der Schirm 14 gleichzeitig geschlossen wird. Die Kombination der Antriebe erfolgt in der Weise, dass das innere Ende 28 des Zugorgans 26 über eine Mitnehmervorrichtung 108 mit der Gewindenuss 98 verbunden ist, an der auch das Umlauforgan 84 der Ausleger-Antriebsvorrichtung 20 angeschlossen ist.

Die Figur 8 zeigt Details einer Ausleger-Antriebsvorrichtung 20a und einer Schirm-Antriebsvorrichtung 24a eines weiteren Schirmes im Ausschnitt, wobei mit dem vorhergehenden Ausführungsbeispiel identische Merkmale mit gleichen Bezugszeichen versehen sind. Die Ausleger-Antriebsvorrichtung 20a enthält wiederum ein Umlauforgan 110 in Form einer Kette, die am oberen Mastteil um eine Umlenkrolle 112 und eine Durchgangsöffnung 114 auf die Aussenseite des Mastes 6 geführt ist und mittels der Enden 116a und 116b am Führungsschlitten 72 befestigt ist. Eine untere Umlenkrolle 118 ist als Zahnrad mit eingebauter Bremsvorrichtung 119 ausgebildet und dient gleichzeitig als Antriebsrolle, die beispielsweise durch eine Handkurbel 120 antreibbar ist. Das Umlauforgan 110 ist auch an der unteren Umlenkrolle 118 über eine Durchgangsöffnung 114 nach aussen geführt.

Ein Zugorgan 122 der Schirm-Antriebsvorrichtung 24a ist über eine Mitnehmervorrichtung 124 mit dem Umlauforgan 110 direkt gekoppelt. Die Schirm-Antriebsvorrichtung 24a weist überdies eine lösbare Arretiervorrichtung 126 auf, die ein Abkoppeln des Zugorganes vom Umlauforgan 110 gestattet, wenn der Schirm geöffnet ist. Hierzu enthält das Zugorgan 122 an seinem inneren Ende einen Anschlag 128, der an der Mitnehmervorrichtung 124 ansteht und zwar auf der dem Schirm abgewandten Seite. Das Zugorgan selbst ist in einer Bohrung 130 der Mitnehmervorrichtung 124 gleitend geführt. Der Anschlag ist nach unten verlängert und trägt an seinem dem Schirm abgewandten Ende ein Arretierglied 132, das mit einem am Mast angeordneten einlegbaren Riegel 133 festlegbar ist. Der Riegel 133 besteht aus einer im Inneren des Mastes 6 angeordneten Platte, die Langlöcher 134 enthält, durch die Schraubbolzen 135 greifen, welche den Riegel bzw. die Platte verschiebbar an einem Träger 136 des Mastes 6 halten. Der Riegel enthält einen gabelartigen Teil 137, welcher in einer eingeschobenen Freistellung des Riegels 133 den Durchgang des Arretiergliedes 132 freigibt und in der in den Figuren 8 und 9 gezeigten ausgezogenen Sperrstellung das Arretierglied sperrt. Eine schräge Auflauffläche 138 im Bereich des gabelartigen Teiles 137 des Riegels 133 dient zum Zurückdrängen des Riegels 133 in die Freistellung. Das Arretierglied 132 kann somit beim Öffnen des Schirmes über die Auflauffläche 138 den Riegel 133 aus der Sperrstellung in die Freistellung verdrängen und dadurch den Durchgang in seine Arretierstellung frei machen. Ein auf die Aussenseite des Mastes reichender Handgriff 139 dient zum Verschieben des Riegels 133 und damit zum Sperren oder Freigeben des Arretiergliedes 132. Zum Arretieren des geöffneten Schirmes wird also der Riegel 133 am Mast 6 in Sperrstellung gebracht und hintergreift das Arretierglied 132 mit seinem gabelartigen Teil 137, so dass beim Verfahren des Umlauforganes 110 mittels der Handkurbel 120 der Anschlag 128 von der Mitnehmervorrichtung 124 freikommt und die Mitnehmervorrichtung 124 mittels der Bohrung 130 über das Zugorgan 122 gleitet. Dadurch kann das innere Ende 8 des Auslegers 10 verfahren werden, ohne dass sich der Schirm schliesst, wodurch auch die Stellung des Schirmes verändert wird und beispielsweise einer flacheren Sonneneinstrahlung angepasst werden kann.

Der Schirm der Figuren 8 und 9 ist weiter mit einer Kompensationsvorrichtung 140 ausgestattet, um Spannungs- bzw. Längenänderungen des Zugorganes 122 infolge der sich ändernden Umschlingungslängen an den Umlenkrollen, insbesondere an der Umlenkrolle 32 des Gelenks 34, bei unterschiedlichen Winkelstellungen des Auslegers 10 auszugleichen. Die Kompensationsvorrichtung 140 wird gebildet durch ein Rollensystem, welches im Anlenkbereich der Verbindungsstrebe 142 an einer Schwenkachse 146 am oberen Ende des Mastes 106 angeordnet ist. Hierzu trägt die Schwenkachse 146 eine Umlenkrolle 148, der Hilfsrollen 150, 152 zugeordnet sind. Die erste Hilfsrolle 150 ist am Mast 6 angeordnet und lenkt das Zugorgan 122 auf die Unterseite der Umlenkrolle 148, so dass diese von unten umschlungen wird, wobei die zweite Hilfsrolle 152 an der Verbindungsstrebe 142 angeordnet ist und das Zugorgan von der Unterseite der Umlenkrolle 148 ins Innere der Verbindungsstrebe umlenkt. Mit dieser Anordnung wird der Umschlingungswinkel des Zugorganes 122 an der Umlenkrolle 148 mit zunehmendem Ausspreitzen des Auslegers 10 grösser, so dass Längenänderungen des Zugorganes, welche durch verminderte Umschlingungswinkel an den anderen Umlenkrollen gegeben sind, ausgeglichen werden. Beim Einschwenken des Auslegers vermindert sich die Umschlingung des Zugorganes 122 an der Umlenkrolle 148 und gibt somit Längen des Zugorganes frei, die für die zunehmende Umschlingung an den weiteren Umlenkrollen am Ausleger benötigt werden. Im vorliegenden Fall ist der Durchmesser der Umlenkrolle 148 so gewählt, dass die Umschlingungsstreckenänderung gleich gross ist wie die Änderung der Umschlingungsstrecke an der Umlenkrolle 32 des Gelenkes 34, mit dem die Verbindungsstrecke 142 am Ausleger 10 angeschlossen ist.

Die Figuren 10 bis 12 zeigen alternative Ausgestaltungen des Hohlquerschnittes des Mastes 6. In Figur 10 sind zwei Führungsbahnen 154,156 des Mastes 6a durch zwei gegeneinander gerichtete C-förmige Profilteile gebildet, die gegeneinander gerichtete Nuten 162,164 aufweisen, um ein Führungselement 166 eines Auslegers aufzunehmen. In Figur 11 weist der Mast 6b zwei aussen liegende Führungsbahnen 168,170 auf, die durch voneinander wegweisende Führungsnuten 172,174 gebildet sind, und in die von aussen Führungselemente 176,178 des inneren Endes des Auslegers eingreifen. Der Mast 6c der Figur 12 ist achteckig ausgebildet und weist an diametral gegenüberliegenden Seiten rinnenförmige Führungsbahnen 180,182 auf, in die Führungselemente 184,186 eingreifen, die durch einen manschettenartigen Ring 188 miteinander verbunden sind, der den Mast 6c umgibt.

Es sind noch zahlreiche weitere Ausführungsbeispiele möglich, insbesondere sind Elemente der vorliegenden Ausführungsbeispiele untereinander austauschbar und ergänzbar.

### BEZUGSZEICHENLISTE

- d: Abstand
- e: Exzentrizität
- 2: Ständer
- 4: Boden
- 6: Mast
- 6a: Mast
- 6b: Mast
- 6c: Mast
- 8: inneres Ende v. 10
- 10: Ausleger
- 12: äusseres Ende v. 10
- 14: Schirm
- 16: oberes Ende v. 6
- 18: Verbindungsstrebe
- 20: Ausleger-Antriebsvorrichtung
- 20a: Ausleger-Antriebsvorrichtung
- 22: Führungselement
- 24: Schirm-Antriebsvorrichtung
- 24a: Schirm-Antriebsvorrichtung
- 26: Zugorgan
- 28: inneres Ende v. 26
- 30: Umlenkorgan
- 32: Umlenkorgan
- 34: Gelenk
- 36: Umlenkorgan
- 38: Schirmstock
- 40: Dorn
- 42: Rosette
- 44: Stützstrebe
- 46: Dachstange
- 48: Krone
- 50: Dachhaut
- 52: Schwenkachse
- 54: Auslegerachse
- 56: Umlenkrolle
- 58: Umlenkrolle
- 60: Stellschraube
- 62: Hohlprofil
- 64: Führungsbahn
- 64a: Führungsnut
- 64b: Führungsnut
- 66: Führungsbahn
- 66a: Führungsnut
- 66b: Führungsnut
- 68a: Führungsrolle
- 68b: Führungsrolle
- 70a: Führungsrolle
- 70b: Führungsrolle
- 72: Führungsschlitten
- 74: Wange
- 76: Wange
- 78: Bolzen
- 80a: Fussteil
- 80b: Fussteil
- 82: Stellschraube
- 84: Umlauforgan
- 86a: äusseres Ende von 84
- 86b: äusseres Ende von 84
- 88: Umlenkrolle
- 90: Durchgangsöffnung
- 92: Umlenkrolle
- 94: Durchgangsöffnung
- 96a: inneres Ende von 84
- 96b: inneres Ende von 84
- 98: Gewindenuss
- 100: Spindel
- 101: Bremsvorrichtung
- 102: Getriebe
- 104: Elektromotor
- 106: Handkurbel
- 108: Mitnehmervorrichtung
- 110: Umlauforgan
- 112: Umlenkrolle
- 114: Durchgangsöffnung
- 116a: Ende
- 116b: Ende
- 118: Umlenkrolle
- 119: Bremsvorrichtung
- 120: Handkurbel
- 122: Zugorgan
- 124: Mitnehmervorrichtung
- 126: Arretiervorrichtung
- 128: Anschlag
- 130: Bohrung
- 132: Arretierglied
- 133: Riegel
- 134: Langloch
- 135: Schraubenbolzen
- 136: Träger
- 137: gabelartigen Teil
- 138: Auflauffläche
- 139: Handgriff
- 140: Kompensationsvorrichtung
- 142: Verbindungsstrebe
- 146: Schwenkachse
- 148: Umlenkrolle
- 150: Hilfsrolle
- 152: Hilfsrolle
- 154: Führungsbahn
- 156: Führungsbahn
- 158: C-förmiger Profilteil
- 160: C-förmiger Profilteil
- 162: Führungsnut
- 164: Führungsnut
- 166: Führungselement
- 168: Führungsbahn
- 170: Führungsbahn
- 172: Führungsnut
- 174: Führungsnut
- 176: Führungselement
- 178: Führungselement
- 180: Führungsbahn
- 182: Führungsbahn
- 184: Führungselement
- 186: Führungselement
- 188: manschettenartiger Ring

## Patentansprüche

1. Standschirm, mit einem Ständer (2), an dessen Mast (6,6a,6b,6c) das innere Ende (8) eines aus- und einfahrbaren Auslegers (10) mittels Führungselementen geführt ist, der am äusseren Ende (12) einen Schirmstock (38) eines zusammenklappbaren Schirms (14) trägt und mittels einer zwischen Ausleger (10) und dem oberen Ende des Mastes (6,6a,6b,6c) gelenkig angeordneten Verbindungsstrebe (18,142) gehalten ist, mit Antriebsvorrichtungen (20,20a,24,24a) zum Verschieben des inneren Endes (8) des Auslegers (10) sowie zum öffnen und Schliessen des Schirmes (14), dadurch gekennzeichnet, dass der Mast (6,6a, 6b,6c) zwei mit Abstand (d) voneinander angeordnete derart profilierte Führungsbahnen (64,66,154,156,168,170, 180,182) aufweist, dass die Führungselemente (22,166,176, 178,184,186) quer zur Verschieberichtung formschlüssig gehalten sind.

2. Standschirm nach Anspruch 1, dadurch gekennzeichnet, dass der Mast (6,6a,6b,6c) einen geschlossenen Hohlquerschnitt aufweist.

3. Standschirm nach Anspruch 1 oder 2, dadurch gekennzeichnet, dass die Führungsbahnen (64,66,154,156,168,170) in der Führungsebene liegende und quer zur Führungsrichtung ausgerichtete Führungsnuten (64a,64b,66a,66b,162,164,172, 174) aufweisen, die quer zu den Führungsbahnen gegeneinander und/oder voneinander ausgerichtet sind.

4. Standschirm nach einem der Ansprüche 1 bis 3, dadurch gekennzeichnet, dass der Mast (6,6a,6b) ein rechteckiges Profil aufweist, an dessen einer Rechteckseite die Führungsbahnen (64,66,154,156) angeordnet sind.

5. Standschirm nach einem der Ansprüche 1 bis 4, dadurch gekennzeichnet, dass die Führungselemente (22,68a,68b, 70a,70b,166,176,178,184,186) an einem Führungsschlitten (72) angeordnet sind, der gelenkig mit dem inneren Ende (8) des Auslegers (10) verbunden ist.

6. Standschirm nach einem der Ansprüche 2 bis 5, dadurch gekennzeichnet, dass die Ausleger-Antriebsvorrichtung (20,20a) ein innerhalb des Mastes (6) angeordnetes über ein Getriebe (92,100,102) mittels einer Handkurbel (106,120) oder eines Motores (104) antreibbares Umlauforgan (84,110) aufweist, das an den Enden des Verschiebeweges der Führungselemente (22,68a,68b,70a,70b,166,176) über Umlenkorgane (88,92,112,118), vorzugsweise Umlenkrollen und Durchgangsöffnungen (90,94,114) im Mast auf die Aussenseite des Mastes (6) in den Bereich der Führungsbahnen (64,66,154,156,168,170) umgelenkt ist.

7. Standschirm nach einem der Ansprüche 1 bis 6, dadurch gekennzeichnet, dass der Mast (6,6a,6b,6c) nach rückwärts geneigt angeordnet ist, vorzugsweise derartig, dass der Schwerpunkt des geschlossenen Standschirmes über dem Verankerungsbereich des Mastes am Untergrund liegt.

8. Standschirm nach einem der Ansprüche 1 bis 7, dadurch gekennzeichnet, dass die Ausleger-Antriebsvorrichtung (20,20a) zum Verschieben des inneren Endes (8) des Auslegers (10) und die Schirm-Antriebsvorrichtung (24,24a) zum Öffnen und Schliessen des Schirmes (14) derart miteinander kombiniert sind, dass sie gleichzeitig gemeinsam wirksam sind.

9. Standschirm nach Anspruch 8, dadurch gekennzeichnet, dass die Ausleger-Antriebsvorrichtung (20,20a) ein über ein Getriebe (92,100,102) mittels einer Handkurbel (106,120) oder eines Motores (104) antreibbares Umlauforgan (84,110) aufweist, das mit dem inneren Ende (8) des Auslegers (10) verbunden ist und an den Enden des Verschiebeweges des Auslegers (10) über Umlenkorgane (88,92,112,118), vorzugsweise Umlenkrollen geführt ist.

10. Standschirm nach Anspruch 9, dadurch gekennzeichnet, dass die Ausleger-Antriebsvorrichtung (20) eine vorzugsweise mit einem selbsthemmenden Gewinde versehene Spindel (100) aufweist, auf der eine mit dem Umlauforgan (84) verbundene Gewindenuss (98) angeordnet ist.

11. Standschirm nach einem der Ansprüche 8 bis 10, dadurch gekennzeichnet, dass die Schirm-Antriebsvorrichtung (24,24a) zum Öffnen und Schliessen des Schirmes (14) ein Zugorgan (26,122), vorzugsweise ein Zugseil, aufweist, welches über das obere Ende des Mastes (6), weiter über die Verbindungsstrebe (18,142) und ein Gelenk (34) in den Ausleger (10) und bis an dessen äusseres Ende (12) und durch den Schirmstock (38) bis zu einem Anschlussglied (40,42) für untere Enden von Stützstreben (44) geführt und mit diesem verbunden ist, wobei die Stützstreben (44) an Dachstangen (46) angelenkt sind, die ihrerseits mit einer am Schirmstock (38) angeordneten Krone (48) gelenkig verbunden sind.

12. Standschirm nach Anspruch 11, dadurch gekennzeichnet, dass das Zugorgan (26,122) mit dem Umlauforgan (84,110) direkt oder indirekt gekoppelt ist.

13. Standschirm nach Anspruch 11 oder 12, dadurch gekennzeichnet, dass das Zugorgan (122) mit einer bei geöffnetem Schirm (14) wirksamen Vorrichtung (126) zum lösbaren Arretieren des Zugorgans (122) und Abkuppeln vom Umlauforgan (110) versehen ist.

14. Standschirm nach Anspruch 13, dadurch gekennzeichnet, dass das Zugorgan (122) mit einem nur in Öffnungsrichtung formschlüssig koppelnden Anschlag (128) mit dem Umlauforgan (110) verbunden ist und an seinem dem Schirm (14) abgewandten Ende ein Arretierglied (132) aufweist, das mit einem am Mast (6) angeordneten einlegbaren Riegel (133) zusammen wirken kann.

15. Standschirm nach einem der Ansprüche 12 bis 14, dadurch gekennzeichnet, dass das Zugorgan (122) über eine Kompensationsvorrichtung (140) geführt ist, um Spannungsänderungen des Zugorgans (122) infolge der sich ändernden Umschlingungslängen an Umlenkrollen bei unterschiedlichen Winkelstellungen des Auslegers (10) auszugleichen.

16. Standschirm nach Anspruch 15, dadurch gekennzeichnet, dass die Kompensationsvorrichtung (140) eine an der Schwenkachse (146) für die Verbindungsstrebe (142) angeordnete Umlenkrolle (148) für das Zugorgan (122) aufweist, der eine erste Hilfsrolle (150) auf der Mastseite und eine zweite Hilfsrolle (152) an der Verbindungsstrebe (142) derart zugeordnet sind, dass das Zugorgan (122) über die erste Hilfsrolle (150) weiter unter der Umlenkrolle (148) und über die zweite Hilfsrolle (152) zur Verbindungsstrebe (142) geführt ist.

17. Standschirm nach einem der Ansprüche 8 bis 16, dadurch gekennzeichnet, dass der Ausleger (10) eine mit Abstand (e) zur Auslegerachse (54) nach unten versetzte Schwenkachse (52) aufweist, an der der Schirm (14) oberhalb der Krone (48) angelenkt ist, wobei der Schirmstock (38) nach oben bis in den Bereich der Achse (54) des Auslegers (10) verlängert ist und dort eine Umlenkrolle (58) für das Zugorgan (26) trägt.

## Claims

1. Sunshade having a support (2), along the mast of which (6,6a,6b,6c) the inner end (8) of an extensible and retractable support arm (10) is guided by means of guiding elements, said support arm carrying at its outer end (12) an umbrella post (38) of a folding canopy (14) and being articulately held by means of a connecting strut (18,142) arranged between the support arm (10) and the upper end of the mast (6,6a,6b,6c), and having driving devices (20,20a,24,24a) for displacing the inner end (8) of the support arm (10) as well as for opening and closing the canopy (14), characterized in that the mast (6,6a, 6b,6c) is provided with two guideways (64,66,154, 156,168,170, 180,182) spaced by a distance (d) from each other and profiled in such manner that the guiding elements (22,166,176, 178,184,186) are held by form-locking transversally to the direction of displacement.

2. Sunshade according to claim 1, characterized in that the mast (6,6a,6b,6c) is provided with a hollow closed profile.

3. Sunshade according to claim 1 or 2, characterized in that the guideways (64,66,154,156,168,170) are provided with guiding keyways (64a,64b,66a,66b,162,164,172, 174) located in the guiding plane and directed transversally to the guiding direction and oriented transversally with respect to the guideways, facing each other and/or away from each other.

4. Sunshade according to any one of claims 1 to 3, characterized in that the mast (6,6a,6b) has a rectangular profile, on one rectangle side of which the guideways (64,66,154,156) are arranged.

5. Sunshade according to any one of claims 1 to 4, characterized in that the guide elements (22,68a,68b,70a,70b, 166,176,178,184,186) are arranged at a guiding slide (72) that is articulately connected to the inner end (8) of the support arm (10).

6. Sunshade according to any one of claims 2 to 5, characterized in that the driving device (20,20a) for the support arm is provided with a circulating organ (84,110) arranged within the mast (6), capable of being driven via a gear (92,100,102) by means of a crank handle (106, 120) or a motor (104), and that is returned, at the ends of the displacement path of the guide elements (22,68a, 68b,70a,70b,166,176), towards the outer side of the mast (6) in the area of the guideways (64,66,154,156,168,170) via return elements (88, 92,112,118), preferably return rollers, and passage openings (90,94,114) provided in the mast.

7. Sunshade according to any one of claims 1 to 6, characterized in that the mast (6,6a,6b,6c) is arranged tilted backwards, preferably in such manner that the centre of gravity of the closed sunshade is located above the anchoring area of the mast to the underlying ground.

8. Sunshade according to any one of claims 1 to 7, characterized in that the driving device (20,20a) of the support arm for displacing the inner end (8) of the support arm (10) and the driving device (24,24a) of the canopy for opening and closing the canopy (14) are combined with each other in such manner that they are operative simultaneously and together.

9. Sunshade according to claim 8, characterized in that the driving device (20,20a) of the support arm is comprised of a circulating organ (84,110) capable of being driven by a gear (92,100,102) by means of a crank handle (106,120) or a motor (104), connected to the inner end (8) of the support arm (10) and guided at the ends of the displacement path of the support arm (10) by return elements (88,92,112,118), preferably return rollers.

10. Sunshade according to claim 9, characterized in that the driving device (20) of the support arm is provided with a spindle (100) preferably having a self-locking worm on which is arranged a threaded nut (98) connected to the circulating organ (84).

11. Sunshade according to any one of claims 8 to 10, characterized in that the driving device (24,24a) of the canopy for opening and closing the canopy (14) is comprised of a traction organ (26,122), preferably a traction cable, that passes over the upper end of the mast (6), then via the connecting strut (18,142) and an articulation (34) of the support arm (10) up to the outer end (12) thereof, and then through the umbrella post (38) up to a connection element (40,42) for the lower ends of support struts (44), and is connected to the connection element, the support struts (44) being articulated to canopy stretchers (46) which in their turn are articulately connected to a crown (48) arranged at the umbrella post (38).

12. Sunshade according to claim 11, characterized in that the traction organ (26,122) is directly or indirectly coupled to the circulating organ (84,110).

13. Sunshade according to claim 11 or 12, characterized in that traction organ (122) is provided with a device (126) that is operative when the canopy (14) is open for reversibly locking the traction organ (122) and reversibly uncoupling the circulating organ (110).

14. Sunshade according to claim 13, characterized in that the traction organ (122) is connected to the circulating organ (110) by a stop (128) that couples by form-locking only in the opening direction and is provided at its end that faces away from the canopy (14) with a locking element (132) capable of cooperating with a latch (133) arranged at the mast (6).

15. Sunshade according to any one of claims 12 to 14, characterized in that the traction organ (122) passes over a compensation device (140) to allow for compensation of tension differences of the traction organ (122) caused by length variations of loops on return rollers at different angular positions of the support arm (10).

16. Sunshade according to claim 15, characterized in that the compensation device (140) is comprised of a return roller (148) for the traction organ (122) that is arranged at the swinging axis (146) of the connecting strut (142), and has a first auxiliary roller (150) located at the side of the mast and a second auxiliary roller (152) located at the connecting strut (142) in such manner that the traction organ (122) passes over the first auxiliary roller (150), then under the return roller (148) and over the second auxiliary roller (152) up to the connecting strut (142).

17. Sunshade according to any one of claims 8 to 16, characterized in that the support arm (10) is provided with a swinging axis (52) displaced downwards by a distance (e) from the support arm axis (54) to which the canopy (14) is articulated above the crown (48), the umbrella post (38) extending further upwards up to the area of the support arm axis (54) (10) and carrying there a return roller (58) for the traction organ (26).

## Revendications

1. Parasol muni d'un support (2) comportant un mât (6,6a, 6b,6c) le long duquel est guidée au moyen d'éléments de guidage l'extrémité proche (8) d'un bras (10) extensible et rétractable qui porte en son extrémité éloignée (12) une tige de parasol (38) d'un voile repliable (14) et est maintenu avec articulation au moyen d'une entretoise de liaison (18,142) disposée entre le bras (10) et l'extrémité supérieure du mât (6,6a,6b,6c), et muni de dispositifs d'entraînement (20,20a,24,24a) destinés à déplacer l'extrémité proche (8) du bras (10) ainsi qu'à ouvrir et fermer le voile (14), caractérisé en ce que le mât (6,6a, 6b,6c) présente deux chemins de guidage (64, 66,154,156,168,170, 180,182) espacés l'un de l'autre d'une distance (d) et profilés de telle sorte que les éléments de guidage (22,166,176, 178,184,186) sont maintenus par conformation transversalement à la direction de déplacement.

2. Parasol selon la revendication 1, caractérisé en ce que le mât (6,6a,6b,6c) présente un profil creux fermé.

3. Parasol selon la revendication 1 ou 2, caractérisé en ce que les chemins de guidage (64,66,154,156,168,170) présentent des rainures de guidage (64a,64b,66a,66b,162, 164,172, 174) situées dans le plan de guidage et dirigées transversalement à la direction de guidage et orientées transversalement aux chemins de guidage, l'une tournée vers l'autre et/ou l'une détournée de l'autre.

4. Parasol selon l'une des revendications 1 à 3, caractérisé en ce que le mât (6,6a,6b) présente un profil rectangulaire sur un côté rectangulaire duquel sont disposés les chemins de guidage (64,66,154,156).

5. Parasol selon l'une des revendications 1 à 4, caractérisé en ce que les éléments de guidage (22,68a,68b,70a, 70b,166,176,178,184,186) sont disposés sur un chariot de guidage (72) qui est connecté avec articulation à l'extrémité proche (8) du bras (10).

6. Parasol selon l'une des revendications 2 à 5, caractérisé en ce que le dispositif d'entraînement (20,20a) du bras comporte un organe circulant (84,110) disposé à l'intérieur du mât (6), susceptible d'être entraîné par l'intermédiaire d'un engrenage (92,100,102) au moyen d'une manivelle (106,120) ou d'un moteur (104), et qui, aux extrémités du trajet de déplacement des éléments de guidage (22,68a,68b,70a,70b,166,176), est renvoyé vers le côté extérieur du mât (6) vers la zone des chemins de guidage (64,66,154,156,168,170) sur des organes de renvoi (88,92,112,118), de préférence des poulies de renvoi, et par des ouvertures de passage (90, 94,114) prévues dans le mât.

7. Parasol selon l'une des revendications 1 à 6, caractérisé en ce que le mât (6,6a,6b,6c) est disposé penché vers l'arrière, de préférence de manière telle que le centre de gravité du parasol fermé soit situé au dessus de la zone d'ancrage du mât au sol sous-jacent.

8. Parasol selon l'une des revendications 1 à 7, caractérisé en ce que le dispositif d'entraînement (20,20a) du bras destiné à déplacer l'extrémité proche (8) du bras (10) et le dispositif d'entraînement (24,24a) du voile destiné à ouvrir et fermer le voile (14) sont combinés l'un avec l'autre de manière telle qu'il agissent simultanément et ensemble.

9. Parasol selon la revendication 8, caractérisé en ce que le dispositif d'entraînement (20,20a) du bras comporte un organe circulant (84,110) susceptible d'être entraîné par l'intermédiaire d'un engrenage (92,100,102) au moyen d'une manivelle (106,120) ou d'un moteur (104), connecté à l'extrémité proche (8) du bras (10) et qui est guidé aux extrémités du trajet de déplacement du bras (10) par des organes de renvoi (88,92,112,118), de préférence des poulies de renvoi.

10. Parasol selon la revendication 9, caractérisé en ce que dispositif d'entraînement (20) du bras comporte une broche (100) de préférence pourvue d'un filetage irréversible et sur laquelle est disposée une noix filetée (98) connectée à l'organe circulant (84).

11. Parasol selon l'une des revendications 8 à 10, caractérisé en ce que le dispositif d'entraînement (24,24a) du voile destiné à ouvrir et fermer le voile (14) comporte un organe de traction (26,122), de préférence un câble de traction, lequel passe par-dessus l'extrémité supérieure du mât (6), ensuite par l'entretoise de liaison (18,142) et une articulation (34) du bras (10) jusqu'à l'extrémité éloignée (12) de celui-ci, puis à travers la tige de parasol (38) jusqu'à un élément de connexion (40,42) à des extrémités inférieures d'entretoises d'appui (44), et est connecté à ce dernier, les entretoises d'appui (44) étant articulées à des baleines (46) qui à leur tour sont connectées avec articulation à une couronne (48) disposée sur la tige de parasol (38).

12. Parasol selon la revendication 11, caractérisé en ce que l'organe de traction (26,122) est couplé directement ou indirectement à l'organe circulant (84,110).

13. Parasol selon la revendication 11 ou 12, caractérisé en ce que l'organe de traction (122) est pourvu d'un dispositif (126) qui exerce son effet lorsque le voile (14) est ouvert et est destiné au blocage réversible de l'organe de traction (122) et au découplage réversible de l'organe circulant (110).

14. Parasol selon la revendication 13, caractérisé en ce que l'organe de traction (122) est connecté à l'organe circulant (110) par une butée (128) pour l'accouplement par conformation seulement dans la direction d'ouverture et comporte en son extrémité éloignée du voile (14) un élément de blocage (132) susceptible de coopérer avec un verrou (133) disposé sur le mât (6).

15. Parasol selon l'une des revendications 12 à 14, caractérisé en ce que l'organe de traction (122) passe sur un dispositif de compensation (140) afin que soient compensées des variations de tension de l'organe de traction (122) causées par des longueurs variables des boucles aux poulies de renvoi pour différentes position angulaires des bras (10).

16. Parasol selon la revendication 15, caractérisé en ce que le dispositif de compensation (140) comporte un poulie de renvoi (148) pour l'organe de traction (122) disposée sur l'axe de pivotement (146) de l'entretoise de liaison (142) et présente une première poulie auxiliaire (150) située sur le côté du mât et une deuxième poulie auxiliaire (152) située sur l'entretoise de liaison (142) de manière telle que l'organe de traction (122) passe pardessus la première poulie auxiliaire (150), puis pardessous la poulie de renvoi (148) et par-dessus la deuxième poulie auxiliaire (152) jusque vers l'entretoise de liaison (142).

17. Parasol selon l'une des revendications 8 à 16, caractérisé en ce que le bras (10) comporte un axe de pivotement (52) décalé vers le bas d'une distance (e) par rapport à l'axe (54) de bras auquel est articulé le voile (14) au-dessus de la couronne (48), la tige de parasol (38) se prolongeant vers le haut jusque dans la zone de l'axe (54) du bras (10) et portant à cet endroit une poulie de renvoi (58) destinée à l'organe de traction (26).
